# EUROPÄISCHE PATENTSCHRIFT

(11) **EP 2 717 754 B1**
(45) Veröffentlichungstag und Bekanntmachung des Hinweises auf die Patenterteilung: **14.03.2018**
(21) Anmeldenummer: 11727146.0
(22) Anmeldetag: 10.06.2011
(51) Int. Cl.: A47L 11/40

(54) **SELBSTFAHRENDE BODENREINIGUNGSMASCHINE UND VERFAHREN ZUM BETREIBEN EINER SELBSTFAHRENDEN BODENREINIGUNGSMASCHINE**
SELFPROPELLED FLOORCLEANING DEVICE AND METHOD FOR USING A SELFPROPELLED FLOORCLEANING DEVICE
MACHINE DE NETTOYAGE DU SOL AUTOTRACTÉE ET PROCÉDÉ D'UTILISATION D'UNE TELLE

(43) Veröffentlichungstag der Anmeldung: 16.04.2014
(73) Patentinhaber: Alfred Kärcher GmbH & Co. KG, 71364 Winnenden (DE)
(72) Erfinder: WALZ, Jürgen, 74219 Möckmühl (DE); HOFNER, Christian, 73642 Welzheim (DE)
(74) Vertreter: Hoeger, Stellrecht & Partner Patentanwälte mbB
(86) Internationale Anmeldenummer: PCT/EP2011/059681
(87) Internationale Veröffentlichungsnummer: WO 2012/167836

(56) Entgegenhaltungen:
- EP-A1- 1 604 605
- EP-A2- 0 786 229

## Beschreibung

Die Erfindung betrifft eine selbstfahrende Bedenreinigungsmaschine.

Die Erfindung betrifft weiterhin ein Verfahren zum Betreiben einer selbstfahrenden Bodenreinigungsmaschine mit gelenkter Vorderradeinrichtung, wobei eine: mechanische Lenkstange die Vorderradeinrichtung und ein Lenkrad verbindet.

Die US 7,041,029 B2 offenbart eine Bodenreinigungsrnaschine mit einem Joystick-Kontrollsystem.

Aus der DE 1 0 2004 022 359 A1 ist eine fahrbare Bodenreinigungsmaschine bekannt, mit einem Antriebsaggregat zur Fortbewegung der Bodenreinigungsmaschine und mindestens einem Reinigunpswerkzeug, wobei das mindestens eine Reinigungswerkzeug und/oder das Antriebsaggregat mehrere Betriebsarten aufweisen und vom Benutzer mithilfe von Bedienungselementen eine bestimmte Betriebsart auswählbar ist.

Aus der EP 1 239 762 B1 ist ein verfahrbarer Wagen, insbesondere Arbeits- oder Bodenreinigungsmaschine, mit zumindest einem verschwenkbaren Laufrad und/oder einer verschwenkbaren Betätigungs-, Arbeits- oder Reinigungseinheit sowie zumindest einer Sensoreinrichtung bekannt. Die Sensoreinrichtung ist derart angeordnet, dass diese mit dem zumindest einen lenkbaren Laufrad und/oder der verschwenkbaren Betätigungs-, Arbeits- oder Reinigungseinheit in gleicher Verschwenknichtung zumindest relativ mit verschwenkbar ist.

Aus der DE 30 43 004 C2 ist ein elektrischer Einzelradantrieb bekannt.

Aus der DE 694 02 303 T2 ist eine elektrische Antriebsanordnung mit elektrischer Differential-Antriebsachse bekannt.

Aus der US 5,487,738 ist ein Antriebssystem für ein elektrisches Fahrzeug bekannt.

Aus der EP 0 786 229 A2 ist eine Bodenbearbeitungsmaschine bekannt, welche einen selbstfahrenden Fahrzeugkörper mit einer Bearbeitungseinrichtung umfasst. Es sind dabei Kontrollmittel für eine Wende des Fahrzeugkörpers vorgesehen.

Aus der EP 1 604 605 A1 ist eine Bodenreinigungsmaschine bekannt, welche ein Vorderrad aufweist und zwei Hinterräder, die unabhängig voneinander durch zwei Antriebsmotoren angetrieben sind.

Der Erfindung liegt die Aufgabe zugrunde, eine selbstfahrende Bodenreinigungsmaschine mit hoher Fahrsicherheit bereitzustellen.

Diese Aufgabe wird bei der eingangs genannten Bodenreinigungsmaschine erfindungsgemäß dadurch gelöst, dass vorgesehen ist:
eine Vorderradeinrichtung,
   - eine Lenkeiinrichtung mit einer mechanischen Lenkstange, welche der Vorderradeinrichtung zugeordnet ist und welche die Vorderradeinrichtung und ein Lenkrad verbindet,
   - eine Lenkwinkel-Sensoreinrichtung, durch welche ein Lenkwinkel an der Vorderradeinrichtung detektierbar ist und welche eine Winkelstellung des Lenkrads oder der Lenkstange erfasst,
   - eine Hinterradeinrichtung mit mindestens einem linken Hinterrad und mindestens einem rechten Hinterrad,
   - eine Reinigungsflüssigkeits-Beaufschlagungseinrichtung, durch welche Reinigungsflüssigkeit auf einem Boden ausbringbar ist mit einem Beaufschlagungsbereich, welcher zwischen der Vorderradeinrichtung und der Hinterradeinrichtung angeordnet ist,
   - eine erste elektromotorische Antriebseinrichtung, welche dem mindestens einen linken Hinterrad zugeordnet ist,
   - eine zweite elektromotorische Antriebseinrichtung, welche dem mindestens einen rechten Hinterrad zugeordnet ist, und
   - eine Steuerungseinrichtung, welche signalwirksam mit der Lenkwinkel-Sensoreinrichtung, der ersten elektromotorischen Antriebseinrichtung und der zweiten elektromotorischen Antriebseinrichtung verbunden ist, wobei die erste elektromotorische Antriebseinrichtung und die zweite elektromotorische Antriebseinrichtung in Abhängigkeit von Signalen der Lenkwinkel-Sensoreinrichtung jeweils individuell ansteuerbar sind.

Durch die erfindungsgemäße Lösung ergibt sich eine erhöhte Fahrsicherheit insbesondere auch auf nassem Boden und bei Bergfahrt. Durch Anordnung des Beaufschlagungsbereichs zwischen der Vorderradeinrichtung und der Hinterradeinrichtung ergibt sich eine hohe Reinigungseffektivität, wobei sichergestellt ist, dass bei einer Vorwärtsfahrt (Richtung des Geschwindigkeitsvektors von der Hinterradeinrichtung zu der Vorderradeinrichtung) die gelenkte Vorderradeinrichtung in einem nicht beaufschlagten Bereich ("trockenen Bereich") geführt ist. Die angetriebene Hinterradeinrichtung ist dann in einem beaufschlagten Bereich ("nassen Bereich") geführt. In diesem "nassen Bereich" kann im Vergleich mit dem Bereich, in dem die Vorderradeinrichtung geführt ist, die Traktion grundsätzlich schlechter sein, insbesondere wenn die Reinigungsflüssigkeit chemische Zusätze wie Schmierseife enthält, die die Schlüpfrigkeit am Boden erhöhen.

Durch die erfindungsgemäße Lösung werden die erste elektromotorische Antriebseinrichtung und die zweite elektromotorische Antriebseinrichtung bei Bedarf individuell, das heißt unabhängig voneinander angesteuert. Dadurch ergibt sich auch bei Kurvenfahrt eine optimierte Anpassung an die Untergrundverhältnisse. Es lässt sich die Traktion erhöhen. Dadurch wiederum lässt sich angepasst an die Untergrundverhältnisse eine optimierte Geschwindigkeit einstellen. Es ergibt sich dadurch eine zeiteffektive Reinigung mit hoher Fahrsicherheit.

Durch die individuelle Ansteuerung der ersten elektromotorischen Antriebseinrichtung und der zweiten elektromotorischen Antriebseinrichtung bei Kurvenfahrt und insbesondere Einstellung unterschiedlicher Drehzahlen bei Kurvenfahrt kann ein optimiertes Arbeitsergebnis sichergestellt werden.

Die Steuerungseinrichtung umfasst insbesondere eine elektronische Differentialeinrichtung für das mindestens eine linke Hinterrad und das mindestens eine rechte Hinterrad. Dadurch lässt sich bei Kurvenfahrt angepasst an den jeweiligen Untergrund eine optimierte Einstellung erreichen, um eine erhöhte Fahrsicherheit bei optimierter Geschwindigkeit zu erzielen.

Bei einer Ausführungsform ist es vorgesehen, dass die erste elektromotorische Antriebseinrichtung und/oder die zweite elektromotorische Antriebseinrichtung einen Transversalflussmotor umfassen. Mit einem solchen Motor als Einzelradantrieb lässt sich bei einem großen Drehmomentbereich ein hoher Wirkungsgrad realisieren.

Bei einer konstruktiv günstigen Ausführungsform umfasst die Vorderradeinrichtung eine oder mehrere Lenkrollen. Eine (nicht angetriebene) Lenkrolle sorgt für eine stabile Bahnführung. Es lässt sich auf einfache Weise eine Lenkung realisieren.

Günstig ist es, wenn die Steuerungseinrichtung eine Geschwindigkeitsbegrenzungseinrichtung umfasst, wobei eine maximale Geschwindigkeit in Abhängigkeit vom Lenkwinkel steht. Dadurch lässt sich eine erhöhte Fahrsicherheit erreichen. Weiterhin lässt sich durch Ausnutzung einer insbesondere vorgegebenen maximalen Geschwindigkeit eine zeitlich effektive Reinigung eines Bodenbereichs erreichen.

Ansteuerungsparameter der Steuerungseinrichtung für die erste elektromotorische Antriebseinrichtung und die zweite elektromotorische Antriebseinrichtung können Drehzahl und Drehrichtung umfassen. Es kann beispielsweise günstig sein, wenn bei einer engen Kurvenfahrt (beispielsweise bei einem Lenkwinkel von 90°) an dem inneren Hinterrad eine umgekehrte Drehrichtung im Vergleich zum äußeren Hinterrad eingestellt wird.

Es ist ferner günstig, wenn der Hinterradeinrichtung eine Sensoreinrichtung zugeordnet ist, welche Radparameter und insbesondere schlupfbestimmte Radparameter erfasst, und die Sensoreinrichtung signalwirksam mit der Steuerungseinrichtung verbunden ist. Dadurch ist es möglich, wenn entsprechende schlupfbestimmte Parameter erfasst werden, eine Antischlupfregelung durchzuführen.

In diesem Zusammenhang ist es dann günstig, wenn die Steuerungseinrichtung eine Antischlupfregelung umfasst.

Insbesondere sind eine oder mehrere Düsen für Reinigungsflüssigkeit vorgesehen, welche zwischen der Vorderradeinrichtung und der Hinterradeinrichtung angeordnet ist. Dadurch lässt sich ein Beaufschlagungsbereich ausbilden, welcher zwischen der Vorderradeinrichtung und der Hinterradeinrichtung angeordnet ist. Durch die Düsen lässt sich beispielsweise Wasser oder ein Wasser-Zusatz-Gemisch ausbringen.

Insbesondere erfolgt dabei eine Beaufschlagung des zu reinigenden Bodens mit Reinigungsflüssigkeit bei Vorwärtsfahrt hinter der Vorderradeinrichtung und vor der Hinterradeinrichtung. Dadurch lässt sich die Lenkung an der Vorderradeinrichtung in einem nicht beaufschlagten Bereich ("trockener Bereich") durchführen. Der Antrieb erfolgt in den beaufschlagten Bereich.

Es ist ferner günstig, wenn ein oder mehrere Schruppelemente vorgesehen sind, welche insbesondere zwischen der Vorderradeinrichtung und der Hinterradeinrichtung angeordnet sind. Dadurch lässt sich eine effektive Reinigung erreichen. Reinigungsflüssigkeit aus einer Düse kann dabei das oder die Schruppelemente direkt beaufschlagen und/oder kann direkt auf einen Boden gesprüht werden.

Beispielsweise ist eine Bodenreinigungsmaschine als Schruppmaschine und insbesondere Schrupp-Saug-Maschine ausgebildet. Eine Schrupp-Saug-Maschine saugt überschüssige Reinigungsflüssigkeit nach dem Schruppen auf.

Es ist grundsätzlich möglich, dass eine erfindungsgemäße selbstfahrende Bodenreinigungsmaschine personengeführt ist, beispielsweise durch einen Fahrer. Es ist auch möglich, dass eine selbstfahrende Bodenreinigungsmaschine fernbedient ist oder als Reinigunasroboter ausgebildet ist.

Erfindungsgemäß wird ferner eine selbstfahrende Kehrmaschine, bereitgestellt, umfassend
- eine Vorderradeinrichtung,
- eine Lenkeinrichtung mit einer mechanischen Lenkstange, welche der Vorden adeinrichtung zugeordnet ist und welche die Vorderradeinrichtung und ein Lenkrad verbindet,
- eine Lenkwinkel-Sensoreinrichtung, durch welche ein Lenkwinkel an der Vorderradeinrichtung detektierbar ist und welche eine Winkelstellung des Lenkrads oder der Lenkstange erfasst,
- eine Hintenadeinrichtung mit mindestens einem linken Hinterrad und mindestens einem rechten Hinterrad,
- eine erste elektromotorische Antriebseinrichtung, welche dem mindestens einen linken Hinterrad zugeordnet ist,
- eine zweite elektromotorische Antriebseinrichtung, welche dem mindestens einen rechten Hinterrad zugeordnet ist, und
- eine Steuerungseinrichtung, welche signalwirksam mit der Lenkwinkel-Sensoreinrichtung, der ersten elektromotorischen Antriebseinrichtung und der zweiten elektromotorischen Antriebseinrichtung verbunden ist, wobei die erste elektromotorische Antriebseinrichtung und die zweite elektromotorische Antriebseinrichtung in Abhängigkeit von Signalen der Lenkwinkel-Sensoreinrichtung jeweils individuell ansteuerbar sind.

Bei einer solchen selbstfahrenden Kehrmaschine ist keine Ausbringung von Reinigungsflüssigkeit zwischen der Vorderradeinrichtung und der Hinterradeinrichtung vorgesehen. Eine solche selbstfahrende Bodenreinigungsmaschine lässt sich mit erhöhter Fahrsicherheit betreiben. Wenn beispielsweise über nasses Laub gefahren wird, dann lässt sich durch die individuell unabhängige Ansteuerbarkeit der ersten elektromotorischen Antriebseinrichtung und der zweiten elektromotorischen Antriebseinrichtung ein optimierter Betrieb realisieren.

Der Erfindung liegt ferner die Aufgabe zugrunde, ein Verfahren zum Betreiben einer selbstfahrenden Bodenreinigungsmaschine der eingangs genannten Art bereitzustellen, wobei ein zu reinigender Boden mit Reinigungsflüssigkeit beaufschlagt wird und ein Beaufschlagungsbereich zwischen der Vorderradeinrichtung und der Hinterradeinrichtung liegt, bei dem eine optimierte Fahrsicherheit erreicht ist.

Diese Aufgabe wird erfindungsgemäß dadurch gelöst, dass eine erste Antriebseinrichtung, welche einem linken Hinterrad zugeordnet ist, und eine zweite Antriebseinrichtung, welche einem rechten Hinterrad zugeordnet ist, individuell in Abhängigkeit von einem Lenkwinkel an der Vorderradeinrichtung angesteuert werden, wobei der Lenkwinkel an dem Lenkrad oder an der Lenkstange erfasst wird.

Das erfindungsgemäße Verfahren weist die bereits im Zusammenhang mit der erfindungsgemäßen Bodenreinigungsmaschine erläuterten Vorteile auf.

Weitere vorteilhafte Ausgestaltungen wurden ebenfalls bereits im Zusammenhang mit der erfindungsgemäßen Bodenreinigungsmaschine erläutert.

Bei dem erfindungsgemäßen Verfahren erfolgt eine Lenkung an der Vorderradeinrichtung außerhalb des Beaufschlagungsbereichs, das heißt in einem "trockenen Bereich". Der Antrieb der Hinterradeinrichtung erfolgt in einem Beaufschlagungsbereich, das heißt in einem "nassen Bereich". Durch die unabhängige, individuelle Ansteuerbarkeit der ersten Antriebseinrichtung und der zweiten Antriebseinrichtung und damit der unabhängigen Ansteuerung von linkem Hinterrad und rechtem Hinterrad lässt sich insbesondere auch bei Kurvenfahrt eine optimierte Traktion angepasst an den Untergrund erreichen.

Die nachfolgende Beschreibung bevorzugter Ausführungsformen dient im Zusammenhang mit den Zeichnungen der näheren Erläuterung der Erfindung. Es zeigen:
- Figur 1: eine schematische Darstellung eines ersten Ausführungsbeispiels einer erfindungsgemäßen Bodenreinigungsmaschine;
- Figur 2: eine Schnittansicht längs der Line 2-2 gemäß Figur 1; und
- Figur 3: eine schematische Seitenansicht eines zweiten Ausführungsbeispiels einer Bodenreinigungsmaschine.

Ein erstes Ausführungsbeispiel einer erfindungsgemäßen selbstfahrenden Bodenreinigungsmaschine, welches in Figuren 1 und 2 gezeigt ist und mit 10 bezeichnet ist, ist personengeführt. Die Bodenreinigungsmaschine 10 weist eine Karosserie 12 auf. An der Karosserie 12 sitzen eine Vorderradeinrichtung 14 und eine Hinterradeinrichtung 16. Über die Vorderradeinrichtung 14 und die Hinterradeinrichtung 16 kann die Bodenreinigungsmaschine 10 auf einem zu reinigenden Boden 18 fahren.

Bei einem Ausführungsbeispiel weist die Vorderradeinrichtung 14 eine Lenkrolle 20 auf. Die Lenkrolle 20 ist mit einer als Ganzes mit 22 bezeichneten Lenkeinrichtung verbunden. Durch die Lenkeinrichtung 22 kann eine Winkelstellung (in Figur 2 mit dem Bezugszeichen 24 angedeutet) der Lenkrolle 20 zu einer Mittelachse 26 der Bodenreinigungsmaschine 10 eingestellt werden. Bei Geradeausfahrt (in den Figuren 1 und 2 durch das Bezugszeichen 27 angedeutet) ist die Lenkrolle 20 parallel zur Mittelachse 26 ausgerichtet und ein entsprechender Lenkwinkel ist ein Nullwinkel.

Die Lenkeinrichtung 22 definiert eine Lenkachse 28. Diese Lenkachse 28 schneidet vorzugsweise die Mittelachse 26. Die Lenkachse 28 ist quer und beispielsweise senkrecht zu der Mittelachse 26 orientiert.

An der Karosserie 12 ist ein Sitz 30 für einen Fahrer angeordnet. Ein auf dem Sitz 30 sitzender Fahrer kann ein Lenkrad 32 der Lenkeinrichtung 22 bedienen.

Die Bodenreinigungsmaschine 10 umfasst eine Lenkwinkel-Sensoreinrichtung 34. Durch diese Sensoreinrichtung ist ein Lenkwinkel an der Vorderradeinrichtung 14 (insbesondere eine Winkelstellung der Lenkrolle 20 relativ zu der Mittelachse 26) detektierbar.

Die Lenkeinrichtung umfasst beispielsweise eine mechanische Lenkstange, welche die Lenkrolle 20 und das Lenkrad 32 verbindet. Die Lenkwinkel-Sensoreinrichtung 34 erfasst dann insbesondere eine Winkelstellung des Lenkrads 32 oder der Lenkstange.

Alternativ ist es beispielsweise auch möglich, dass die Lenkeinrichtung 22 Lenkstangen mit dazwischen liegendem Getriebe umfasst. Eine Lenkstange ist mit dem Lenkrad 32 verbunden und eine weitere Lenkstange ist mit der Lenkrolle 20 verbunden. Ein dazwischen sitzendes Getriebe sorgt für eine Drehwinkeluntersetzung oder -übersetzung. Das Getriebe kann auch direkt mit dem Lenkrad 32 oder der Lenkrolle 20 verbunden sein.

Es ist beispielsweise auch möglich, dass die Lenkeinrichtung 22 einen Lenkmotor umfasst, wobei eine Lenkstellung der Lenkrolle 20 dann motorisch angesteuert wird.

Die Lenkrolle 20 ist um eine Drehachse 36 drehbar, welche quer zur Mittelachse 26 liegt. Bei Geradeausfahrt in der Geradeausfahrtrichtung 27 ist die Drehachse 36 senkrecht zu der Mittelachse 26 orientiert.

Die Hinterradeinrichtung 16 umfasst (mindestens) ein (bezogen auf eine Vorwärtsfahrt) linkes Hinterrad 38 und (mindestens) ein rechtes Hinterrad 40 (Figur 2). Das linke Hinterrad 38 sitzt an einer Welle 42a. Das rechte Hinterrad sitzt an einer Welle 42b. Die Wellen 42a und 42b weisen koaxiale Drehachsen 44 auf, welche quer und insbesondere senkrecht zu der Mittelachse 26 liegen. Die Hinterräder 38 und 40 sind ungelenkt, das heißt die Drehachsen 44 sind bezüglich der Mittelachse 26 fest.

Dem linken Hinterrad 38 ist eine erste elektromotorische Antriebseinrichtung 46 zugeordnet. Diese erste elektromotorische Antriebseinrichtung 46 umfasst einen Radmotor, welcher das linke Hinterrad 38 direkt antreibt.

Die erste elektromotorische Antriebseinrichtung 46 umfasst beispielsweise einen Transversalflussmotor.

Dem rechten Hinterrad 40 ist eine zweite elektromotorische Antriebseinrichtung 48 zugeordnet. Diese umfasst ebenfalls einen Radmotor, welcher das rechte Hinterrad 40 direkt antreibt.

Die zweite elektromotorische Antriebseinrichtung 48 umfasst ebenfalls vorzugsweise einen Transversalflussmotor.

Die Bodenreinigungsmaschine 10 umfasst eine Steuerungseinrichtung 50. Die Lenkwinkel-Sensoreinrichtung 34 steht in signalwirksamer Verbindung mit dieser Steuerungseinrichtung 50; sie gibt ihre Signale (detektierte Lenkwinkel) an die Steuerungseinrichtung 50 zur Weiterverarbeitung.

Die Bodenreinigungsmaschine 10 umfasst entsprechende Betätigungspedale 52 für einen Fahrer und insbesondere ein "Gaspedal" und "Bremspedal". Durch Betätigung des "Gaspedals" kann die Geschwindigkeit erhöht werden und durch Betätigung des "Bremspedals" erfolgt eine Abbremsung. Die entsprechenden Pedale stehen in signalwirksamer Verbindung mit der Steuerungseinrichtung 50 (in Figur 2 durch das Bezugszeichen 54 angedeutet). Eine entsprechende Stellung dieser Pedale bewirkt über die Steuerungseinrichtung 50 eine entsprechende Ansteuerung der ersten elektromotorischen Antriebseinrichtung 46 und der zweiten elektromotorischen Antriebseinrichtung 48. Diese stehen dazu in signalwirksamer Verbindung mit der Steuerungseinrichtung 50; in Figur 2 ist dies mit dem Bezugszeichen 56a und 56b angedeutet. Die Steuerungseinrichtung 50 liefert entsprechende Steuerungssignale an die erste elektromotorische Antriebseinrichtung 46 und die zweite elektromotorische Antriebseinrichtung 48. Die entsprechenden Steuerungssignale bewirken dabei insbesondere eine Einstellung der Drehzahl und auch der Drehrichtung jeweils an dem linken Hinterrad 38 und dem rechten Hinterrad 40. Bei Bremspedalbetätigung erfolgt eine Abbremsung und es wird eine entsprechende Bremse betätigt.

Der Hinterradeinrichtung 16 ist eine als Ganzes mit 58 bezeichnete Sensoreinrichtung zugeordnet, welche Radparameter erfasst und insbesondere Radparameter umfasst, welche einen Schlupf charakterisieren. Die Sensoreinrichtung 58 umfasst dazu einen ersten Teil 60a, welcher dem linken Hinterrad 38 zugeordnet ist, und einen zweiten Teil 60b, welcher dem rechten Hinterrad 40 zugeordnet ist. Durch die Sensoreinrichtung 58 wird beispielsweise die tatsächliche Drehzahl des linken Hinterrads 38 und des rechten Hinterrads 40 ermittelt. Durch Vergleich mit den durch die Steuerungseinrichtung 50 den elektromotorischen Antriebseinrichtungen 46, 48 vorgegebenen Drehzahlen lässt sich dann ermitteln, ob Schlupf vorliegt oder nicht.

Die Sensoreinrichtung 58 steht in signalwirksamer Verbindung mit der Steuerungseinrichtung 50. Entsprechende Sensorsignale werden dieser zur Weiterverarbeitung übermittelt.

Die Bodenreinigungsmaschine 10 ist als Schruppmaschine und insbesondere Schrupp-Saug-Maschine ausgebildet. Sie umfasst eine oder mehrere Schruppelemente 62, insbesondere Schruppscheiben. Diese sind an einer Unterseite 64 der Bodenreinigungsmaschine 10 dem Boden 18 zugewandt angeordnet. Ein Schruppelement 62 ist dabei zwischen der Hinterradeinrichtung 16 und der Vorderradeinrichtung 14 beispielsweise rotierbar angeordnet.

Die Bodenreinigungsmaschine 10 umfasst eine Beaufschlagungseinrichtung 66 für Reinigungsflüssigkeit, über welche Reinigungsflüssigkeit, welche insbesondere ein Gemisch aus Wasser mit einem chemischen Zusatz ist, in einem Beaufschlagungsbereich 68 auf den zu reinigenden Boden 18 ausbringbar ist.

Die Beaufschlagungseinrichtung 66 umfasst dazu insbesondere eine Mehrzahl von Düsen 70, über welche die Reinigungsflüssigkeit in den Beaufschlagungsbereich 68 ausbringbar ist.

Die Düsen 70 können in einer oder mehreren Reihen angeordnet sein.

Die Düsen 70 können dabei so angeordnet und ausgebildet sein, dass das oder die Schruppelemente 62 (Werkzeuge) direkt besprüht werden und von dort Reinigungsflüssigkeit auf den Boden 18 gelangt und/oder dass der Boden 18 direkt besprüht wird.

Der Beaufschlagungsbereich 68 liegt zwischen der Vorderradeinrichtung 14 und der Hinterradeinrichtung 16. Dies bedeutet, dass bei einer Reinigungsfahrt die Vorderradeinrichtung 14 in einem nicht durch Reinigungsflüssigkeit beaufschlagten Bereich fährt (im "trockenen Bereich" fährt), während die Hinterradeinrichtung 16 in einem durch Reinigungsflüssigkeit beaufschlagten Bereich des Bodens 18 fährt, das heißt im "nassen Bereich" (gegebenenfalls mit chemischen Zusatzstoffen) fährt.

Die Steuerungseinrichtung 50 umfasst eine elektronische Differentialeinrichtung 72. Durch diese lassen sich die entsprechenden Antriebseinrichtungen 46, 48 für linkes Hinterrad 38 und rechtes Hinterrad 40 bei Bedarf unterschiedlich ansteuern. Insbesondere erfolgt die Ansteuerung individuell in Abhängigkeit von dem Lenkwinkel, welcher durch die Sensoreinrichtung 34 detektiert wird. Bei einer Kurvenfahrt wird beispielsweise je nach Lenkstellung an der Vorderradeinrichtung 14 das linke Hinterrad 38 oder das rechte Hinterrad 40 schneller gedreht.

Unter Umständen kann sogar eine entgegengesetzte Drehrichtung des linken Hinterrads 38 und des rechten Hinterrads 40 bei starkem Einschlag (beispielsweise 90°-Lenkwinkel) durchgeführt werden.

Die erste elektromotorische Antriebseinrichtung 46 und die zweite elektromotorische Antriebseinrichtung 48 sind über die Differentialeinrichtung 72 der Steuerungseinrichtung 50 individuell angesteuert, das heißt unabhängig voneinander angesteuert. Die Vorderradeinrichtung 14 ist grundsätzlich spurhaltend.

Es lassen sich dadurch hohe Kurvengeschwindigkeiten erreichen. Weiterhin lässt sich auf nassem Boden (die angetriebene Hinterradeinrichtung 16 bewegt sich im "nassen Bereich") eine erhöhte Fahrsicherheit erreichen. Es ergibt sich auch eine erhöhte Fahrsicherheit bei Bergfahrt. Die Lenkung erfolgt im "trockenen Bereich" und die Steuerung der Hinterradeinrichtung 16 erfolgt im "nassen Bereich". Reinigungsflüssigkeit wird hinter der Vorderradeinrichtung 14 und vor der Hinterradeinrichtung 16 ausgebracht.

Über die Sensoreinrichtung 58 lässt sich eine Antischlupfregelung realisieren. Dazu umfasst die Steuerungseinrichtung 50 eine Antischlupfregelung 74. Diese ermittelt aus Signalen der Sensoreinrichtung 58, ob Schlupf vorliegt oder nicht. Wenn Schlupf vorliegt, wird gegebenenfalls durch entsprechende Ansteuerung der Antriebseinrichtungen 46, 48 insbesondere die Drehzahl erhöht.

Die Steuerungseinrichtung 50 umfasst ferner eine Geschwindigkeitsbegrenzungseinrichtung 76. Die Antischlupfregelung 74 kann dabei Teil der Geschwindigkeitsbegrenzungseinrichtung 76 sein. Die Geschwindigkeitsbegrenzungseinrichtung 76 begrenzt die Geschwindigkeit in Abhängigkeit von dem Lenkwinkel auf einen vorgegebenen Wert, wobei dies insbesondere bei Kurvenfahrt durch eine differentielle Ansteuerung der elektromotorischen Antriebseinrichtungen 46 und 48 erreicht werden kann.

In die Bodenreinigungsmaschine 10 ist ein Tank 78 für Reinigungsflüssigkeit integriert. Es kann dabei vorgesehen sein, dass der Tank 78 einen Bereich für beispielsweise Wasser umfasst und einen Bereich für chemische Zusätze umfasst. Über den Tank 78 bzw. über einen Mischungsbereich werden die Düsen 70 mit Reinigungsflüssigkeit versorgt.

Die Bodenreinigungsmaschine 10 kann ferner eine Saugeinrichtung 80 umfassen, über welche überschüssige Flüssigkeit vom Boden 18 aufsaugbar ist. Die Saugeinrichtung 80 umfasst beispielsweise einen Saugbalken 82, welcher auf dem Boden 18 beim Reinigungsbetrieb aufgesetzt ist. Über diesen Saugbalken 82 wird Flüssigkeit angesaugt und in einem Tank 84 aufgenommen. Der Tank 84 ist ein Schmutzwassertank.

Der Saugbalken 82 ist beispielsweise bezogen auf eine Vorwärtsfahrtrichtung hinter der Hinterradeinrichtung 16 angeordnet.

Beim Betrieb der Bodenreinigungsmaschine 10, bei dem die Lenkung an der Vorderradeinrichtung 14 im trockenen Bereich des Bodens 18 erfolgt und die Ansteuerung der Hinterradeinrichtung 16 im nassen Bereich des Bodens 18 erfolgt, erfolgt eine differentielle Ansteuerung der ersten elektromotorischen Antriebseinrichtung 46 und der zweiten elektromotorischen Antriebseinrichtung 48 in Abhängigkeit von dem detektierten Lenkwinkel an der Vorderradeinrichtung 14. Dadurch lässt sich eine verbesserte Traktion erreichen. Insbesondere bei rutschigen Oberflächen lässt sich bei Kurvenfahrt ein Ausbrechen verhindern, indem entsprechend die Ansteuerung erfolgt. Es kann ein individuelles Abbremsen über die erste elektromotorische Antriebseinrichtung 46 und die zweite elektromotorische Antriebseinrichtung 48 an dem linken Hinterrad 38 und dem rechten Hinterrad 40 unabhängig voneinander erfolgen bzw. es werden unterschiedliche Drehzahlen eingestellt.

Die verbesserte Traktion insbesondere auf rutschigen Oberflächen wird über Erfassung von entsprechenden Radparametern durch die Sensoreinrichtung 58 verbessert.

Es lassen sich dadurch angepasst an die gegebenen Verhältnisse relativ hohe Kurvengeschwindigkeiten erreichen.

Vorzugsweise ist eine zusätzliche Bremseinrichtung vorgesehen, welche beispielsweise mittels eines Reibkonus gebildet ist, um eine hohe Bremswirkung zu erreichen.

Durch die erfindungsgemäße Lösung lässt sich die optimale Geschwindigkeit in Abhängigkeit von dem Untergrund erreichen; Reinigungsflüssigkeit, welche insbesondere Schmierseife enthält, kann den Boden 18 schlüpfrig machen. Durch die erfindungsgemäße Lösung ist sichergestellt, dass die Lenkführung durch die Vorderradeinrichtung 14 im "trockenen Bereich" erfolgt, das heißt vor dem Beaufschlagungsbereich 68 erfolgt.

Ein zweites Ausführungsbeispiel einer erfindungsgemäßen Bodenreinigungsmaschine, welches in Figur 3 schematisch dargestellt und dort mit 86 bezeichnet ist, ist eine Kehrmaschine. Diese Kehrmaschine umfasst einen oder mehrere Kehrköpfe 88. Diese Kehrmaschine 86 ist in ihrer grundsätzlichen Ausbildung beispielsweise in der DE 10 2004 022 359 A1 beschrieben, auf die vollinhaltlich Bezug genommen wird.

Die Bodenreinigungsmaschine 86 umfasst eine Vorderradeinrichtung 14 und eine Hinterradeinrichtung 16 entsprechend der Bodenreinigungsmaschine 10, wobei die Hinterradeinrichtung 16 wiederum getrennte elektromotorische Antriebseinrichtungen 46, 48 für linkes Hinterrad 38 und rechtes Hinterrad 40 umfasst.

Die Bodenreinigungsmaschine 86 ist mit einer Steuerungseinrichtung 50 entsprechend der Steuerungseinrichtung 50 der Bodenreinigungsmaschine 10 versehen; für gleiche Elemente werden gleiche Bezugszeichen verwendet.

Durch die Steuerungseinrichtung 50 werden linkes Hinterrad 38 und rechtes Hinterrad 40 der Bodenreinigungsmaschine 86 in Abhängigkeit eines Lenkwinkels an der Vorderradeinrichtung 14 individuell angesteuert.

Bei der Bodenreinigungsmaschine 86 ist keine Beaufschlagungseinrichtung 66 zwischen der Vorderradeinrichtung 14 und der Hinterradeinrichtung 16 vorgesehen.

Auch bei der Kehrmaschine 86 lässt sich eine verbesserte Traktion bei "rutschigen" Untergründen insbesondere bei Kurvenfahrt und Bergfahrt erreichen. Wenn beispielsweise die Bodenreinigungsmaschine 86 auf nassem Laub fährt, kann durch individuelle Ansteuerung in Abhängigkeit der Lenkwinkelstellung von linkem Hinterrad 38 und rechtem Hinterrad 40 die Fahrsicherheit erhöht werden.

Die Bodenreinigungsmaschine 86 kann beispielsweise auch als Schruppmaschine ausgebildet sein, bei der eine Beaufschlagungseinrichtung vorgesehen ist, wobei der Beaufschlagungsbereich (bezogen auf eine Vorwärtsfahrtrichtung) vor der Vorderradeinrichtung 14 oder hinter der Hinterradeinrichtung 16 positioniert ist.

### Bezugszeichenliste

- 10: Bodenreinigungsmaschine
- 12: Karosserie
- 14: Vorderradeinrichtung
- 16: Hinterradeinrichtung
- 18: Boden
- 20: Lenkrolle
- 22: Lenkeinrichtung
- 24: Winkelstellung
- 26: Mittelachse
- 27: Geradeausfahrtrichtung
- 28: Lenkachse
- 30: Sitz
- 32: Lenkrad
- 34: Lenkwinkel-Sensoreinrichtung
- 36: Drehachse
- 38: Linkes Hinterrad
- 40: Rechtes Hinterrad
- 42a: Welle
- 42b: Welle
- 44: Drehachsen
- 46: Erste elektromotorische Antriebseinrichtung
- 48: Zweite elektromotorische Antriebseinrichtung
- 50: Steuerungseinrichtung
- 52: Betätigungspedale
- 54: Signalwirksame Verbindung
- 56a: Signalwirksame Verbindung
- 56b: Signalwirksame Verbindung
- 58: Sensoreinrichtung
- 60a: Erstes Teil
- 60b: Zweites Teil
- 62: Schruppelement
- 64: Unterseite
- 66: Beaufschlagungseinrichtung
- 68: Beaufschlagungsbereich
- 70: Düse
- 72: Differentialeinrichtung
- 74: Antischlupfregelung
- 76: Geschwindigkeitsbegrenzungseinrichtung
- 78: Tank
- 80: Saugeinrichtung
- 82: Saugbalken
- 84: Tank
- 86: Bodenreinigungsmaschine
- 88: Kehrkopf

## Patentansprüche

1. Selbstfahrende Bodenreinigungsmaschine, umfassend
- eine Vorderradeinrichtung (14),
- eine Lenkeinrichtung (22) mit einer mechanischen Lenkstange, welche der Vorderradeinrichtung (14) zugeordnet ist und welche die Vorderradeinrichtung (14) und ein Lenkrad (32) verbindet,
- eine Lenkwinkel-Sensoreinrichtung (34), durch welche ein Lenkwinkel an der Vorderradeinrichtung (14) detektierbar ist und welche eine Winkelstellung des Lenkrads (32) oder der Lenkstange erfasst,
- eine Hinterradeinrichtung (16) mit mindestens einem linken Hinterrad (38) und mindestens einem rechten Hinterrad (40),
- eine Reinigungsflüssigkeits-Beaufschlagungseinrichtung (66), durch welche Reinigungsflüssigkeit auf einem Boden (18) ausbringbar ist mit einem Beaufschlagungsbereich (68), welcher zwischen der Vorderradeinrichtung (14) und der Hinterradeinrichtung (16) angeordnet ist,
- eine erste elektromotorische Antriebseinrichtung (46), welche dem mindestens einen linken Hinterrad (38) zugeordnet ist,
- eine zweite elektromotorische Antriebseinrichtung (48), welche dem mindestens einen rechten Hinterrad (40) zugeordnet ist, und
- eine Steuerungseinrichtung (50), welche signalwirksam mit der Lenkwinkel-Sensoreinrichtung (34), der ersten elektromotorischen Antriebseinrichtung (46) und der zweiten elektromotorischen Antriebseinrichtung (48) verbunden ist, wobei die erste elektromotorische Antriebseinrichtung (46) und die zweite elektromotorische Antriebseinrichtung (48) in Abhängigkeit von Signalen der Lenkwinkel-Sensoreinrichtung (34) jeweils individuell ansteuerbar sind.

2. Selbstfahrende Bodenreinigungsmaschine nach Anspruch 1, **dadurch gekennzeichnet, dass** die Steuerungseinrichtung (50) eine elektronische Differentialeinrichtung (72) für das mindestens eine linke Hinterrad (38) und das mindestens eine rechte Hinterrad (40) umfasst.

3. Selbstfahrende Bodenreinigungsmaschine nach einem der vorangehenden Ansprüche, **dadurch gekennzeichnet, dass** die Vorderradeinrichtung (14) eine oder mehrere Lenkrollen (20) umfasst.

4. Selbstfahrende Bodenreinigungsmaschine nach einem der vorangehenden Ansprüche, **dadurch gekennzeichnet, dass** die Steuerungseinrichtung (50) eine Geschwindigkeitsbegrenzungseinrichtung (76) umfasst, wobei eine maximale Geschwindigkeit in Abhängigkeit vom Lenkwinkel steht.

5. Selbstfahrende Bodenreinigungsmaschine nach einem der vorangehenden Ansprüche, **dadurch gekennzeichnet, dass** Ansteuerungsparameter der Steuerungseinrichtung (50) für die erste elektromotorische Antriebseinrichtung (46) und die zweite elektromotorische Antriebseinrichtung (48) Drehzahl und Drehrichtung umfassen.

6. Selbstfahrende Bodenreinigungsmaschine nach einem der vorangehenden Ansprüche, **dadurch gekennzeichnet, dass** der Hinterradeinrichtung (16) eine Sensoreinrichtung (58) zugeordnet ist, welche Radparameter und insbesondere schlupfbestimmte Radparameter erfasst, und dass die Sensoreinrichtung (58) signalwirksam mit der Steuerungseinrichtung (50) verbunden ist, und insbesondere, dass die Steuerungseinrichtung (50) eine Antischlupfregelung (74) umfasst.

7. Selbstfahrende Bodenreinigungsmaschine nach einem der vorangehenden Ansprüche, **gekennzeichnet durch** eine oder mehrere Düsen (70) für Reinigungsflüssigkeit, welche zwischen der Vorderradeinrichtung (14) und der Hinterradeinrichtung (16) angeordnet sind.

8. Selbstfahrende Bodenreinigungsmaschine nach einem der vorangehenden Ansprüche, **gekennzeichnet durch** eine Beaufschlagung des Bodens (18) mit Reinigungsflüssigkeit bei Vorwärtsfahrt hinter der Vorderradeinrichtung (14) und vor der Hinterradeinrichtung (16).

9. Selbstfahrende Bodenreinigungsmaschine nach einem der vorangehenden Ansprüche, **gekennzeichnet durch** ein oder mehrere Schruppelemente (62), welche insbesondere zwischen der Vorderradeinrichtung (14) und der Hinterradeinrichtung (16) angeordnet sind.

10. Selbstfahrende Bodenreinigungsmaschine nach einem der vorangehenden Ansprüche, **gekennzeichnet durch** eine Ausbildung als Schruppmaschine und insbesondere Schrupp-Saug-Maschine und/oder **gekennzeichnet durch** eine Personenführung.

11. Selbstfahrende Kehrmaschine, umfassend eine Vorderradeinrichtung (14), eine Lenkeinrichtung (22) mit einer mechanischen Lenkstange, welche der Vorderradeinrichtung (14) zugeordnet ist und welche die Vorderradeinrichtung (14) und ein Lenkrad (32) verbindet, eine Lenkwinkel-Sensoreinrichtung (34), durch welche ein Lenkwinkel an der Vorderradeinrichtung (14) detektierbar ist und welche eine Winkelstellung des Lenkrads (32) oder der Lenkstange erfasst, eine Hinterradeinrichtung (16) mit mindestens einem linken Hinterrad (38) und mindestens einem rechten Hinterrad (40), eine erste elektromotorische Antriebseinrichtung (46), welche dem mindestens einen linken Hinterrad (38) zugeordnet ist, eine zweite elektromotorische Antriebseinrichtung (48), welche dem mindestens einen rechten Hinterrad (40) zugeordnet ist, und eine Steuerungseinrichtung (50), welche signalwirksam mit der Lenkwinkel-Sensoreinrichtung (34), der ersten elektromotorischen Antriebseinrichtung (46) und der zweiten elektromotorischen Antriebseinrichtung (48) verbunden ist, wobei die erste elektromotorische Antriebseinrichtung (46) und die zweite elektromotorische Antriebseinrichtung (48) in Abhängigkeit von Signalen der Lenkwinkel-Sensoreinrichtung (34) jeweils individuell ansteuerbar sind.

12. Verfahren zum Betreiben einer selbstfahrenden Bodenreinigungsmaschine mit gelenkter Vorderradeinrichtung, wobei eine mechanische Lenkstange die Vorderradeinrichtung und ein Lenkrad verbindet, und angetriebener Hinterradeinrichtung, wobei ein zu reinigender Boden mit Reinigungsflüssigkeit beaufschlagt wird und ein Beaufschlagungsbereich zwischen der Vorderradeinrichtung und der Hinterradeinrichtung liegt, **dadurch gekennzeichnet, dass** eine erste Antriebseinrichtung, welche einem linken Hinterrad zugeordnet ist, und eine zweite Antriebseinrichtung, welche einem rechten Hinterrad zugeordnet ist, individuell in Abhängigkeit von einem Lenkwinkel an der Vorderradeinrichtung angesteuert werden, wobei der Lenkwinkel an dem Lenkrad oder an der Lenkstange erfasst wird.

13. Verfahren zum Betreiben einer selbstfahrenden Kehrmaschine, mit gelenkter Vorderradeinrichtung, wobei eine mechanische Lenkstange die Vorderradeinrichtung und ein Lenkrad verbindet, und angetriebener Hinterradeinrichtung, **dadurch gekennzeichnet, dass** eine erste Antriebseinrichtung, welche einem linken Hinterrad zugeordnet ist, und eine zweite Antriebseinrichtung, welche einem rechten Hinterrad zugeordnet ist, individuell in Abhängigkeit von einem Lenkwinkel an der Vorderradeinrichtung angesteuert werden, wobei der Lenkwinkel an dem Lenkrad oder an der Lenkstange erfasst wird.

14. Verfahren nach Anspruch 12 oder 13, **dadurch gekennzeichnet, dass** die Hinterradeinrichtung elektromotorisch angetrieben wird, wobei eine elektronische Differentialeinrichtung für die erste Antriebseinrichtung und die zweite Antriebseinrichtung verwendet wird.

15. Verfahren nach einem der Ansprüche 12 bis 14, **dadurch gekennzeichnet, dass** die erste Antriebseinrichtung und die zweite Antriebseinrichtung bezüglich Drehzahl und Drehrichtung angesteuert werden, und insbesondere, dass eine maximale Geschwindigkeit in Abhängigkeit vom Lenkwinkel vorgegeben wird.

## Claims

1. Self-propelled surface cleaning machine, comprising:
- a front wheel device (14),
- a steering device (22) having a mechanical steering rod which is associated with the front wheel device (14) and connects the front wheel device (14) and a steering wheel (32),
- a steering angle sensor device (34) by which a steering angle at the front wheel device (14) is detectable and which detects an angular position of the steering wheel (32) or of the steering rod,
- a rear wheel device (16) having at least one left rear wheel (38) and at least one right rear wheel (40),
- a cleaning liquid application device (66) by which cleaning liquid is applicable to a ground (18) in an application area (68) that is arranged between the front wheel device (14) and the rear wheel device (16),
- a first electromotive drive device (46) associated with the at least one left rear wheel (38),
- a second electromotive drive device (48) associated with the at least one right rear wheel (40), and
- a control device (50) operatively connected for signal communication with the steering angle sensor device (34), the first electromotive drive device (46) and the second electromotive drive device (48), wherein each of the first electromotive drive device (46) and the second electromotive drive device (48) is controllable individually depending on signals from the steering angle sensor device (34).

2. Self-propelled surface cleaning machine in accordance with claim 1, **characterized in that** the control device (50) comprises an electronic differential device (72) for the at least left rear wheel (38) and the at least one right rear wheel (40).

3. Self-propelled surface cleaning machine in accordance with any one of the preceding claims, **characterized in that** the front wheel device (14) comprises one or more steering rollers (20).

4. Self-propelled surface cleaning machine in accordance with any one of the preceding claims, **characterized in that** the control device (50) comprises a speed limiting device (76), wherein a maximum speed is dependent on the steering angle.

5. Self-propelled surface cleaning machine in accordance with any one of the preceding claims, **characterized in that** control parameters of the control device (50) for the first electromotive drive device (46) and the second electromotive drive device (48) comprise rotational speed and direction of rotation.

6. Self-propelled surface cleaning machine in accordance with any one of the preceding claims, **characterized in that** the rear wheel device (16) has a sensor device (58) associated with it, said sensor device (58) sensing wheel parameters and in particular slip-determined wheel parameters, and **in that** the sensor device (58) is operatively connected for signal communication with the control device (50) and in particular in that the control device (50) comprises an anti-slip control (74).

7. Self-propelled surface cleaning machine in accordance with any one of the preceding claims, **characterized by** one or more nozzles (70) for cleaning liquid which are arranged between the front wheel device (14) and the rear wheel device (16).

8. Self-propelled surface cleaning machine in accordance with any one of the preceding claims, **characterized in that** in forward travel, applying cleaning liquid to the ground (18) is behind the front wheel device (14) and in front of the rear wheel device (16).

9. Self-propelled surface cleaning machine in accordance with any one of the preceding claims, **characterized by** one or more scrubbing elements (62), which are in particular arranged between the front wheel device (14) and the rear wheel device (16).

10. Self-propelled surface cleaning machine in accordance with any one of the preceding claims, **characterized in that** the self-propelled surface cleaning machine is configured as a scrubbing machine and particularly as a scrubber vacuum machine and/or **characterized by** being attendant-controlled.

11. Self-propelled sweeping machine, comprising a front wheel device (14), a steering device (22) having a mechanical steering rod which is associated with the front wheel device (14) and connects the front wheel device (14) and a steering wheel (32), a steering angle sensor device (34) by which a steering angle at the front wheel device (14) is detectable and which detects an angular position of the steering wheel (32) or of the steering rod, a rear wheel device (16) having at least one left rear wheel (38) and at least one right rear wheel (40), a first electromotive drive device (46) associated with the at least one left rear wheel (38), a second electromotive drive device (48) associated with the at least one right rear wheel (40), and a control device (50) operatively connected for signal communication with the steering angle sensor device (34), the first electromotive drive device (46) and the second electromotive drive device (48), wherein each of the first electromotive drive device (46) and the second electromotive drive device (48) is controllable individually depending on signals from the steering angle sensor device (34).

12. Method for operating a self-propelled surface cleaning machine having a steered front wheel device, wherein a mechanical steering rod connects the front wheel device and a steering wheel, and a driven rear wheel device, wherein a cleaning liquid is applied to a ground to be cleaned, with an application area being located between the front wheel device and the rear wheel device, **characterized in that** a first drive device associated with a left rear wheel and a second drive device associated with a right rear wheel are individually controlled depending on a steering angle at the front wheel device, wherein the steering angle is detected at the steering wheel or at the steering rod.

13. Method for operating a self-propelled sweeping machine having a steered front wheel device, wherein a mechanical steering rod connects the front wheel device and a steering wheel, and a driven rear wheel device, **characterized in that** a first drive device associated with a left rear wheel and a second drive device associated with a right rear wheel are individually controlled depending on a steering angle at the front wheel device, wherein the steering angle is detected at the steering wheel or at the steering rod.

14. Method in accordance with claim 12 or 13, **characterized in that** the rear wheel device is electromotively driven, with an electronic differential device being used for the first drive device and the second drive device.

15. Method in accordance with any one of claims 12 to 14, **characterized in that** the first drive device and the second drive device are controlled in respect of rotational speed and direction of rotation and particularly **in that** a maximum speed is predetermined depending on the steering angle.

## Revendications

1. Machine de nettoyage de sol autopropulsée, comprenant
- un dispositif formant roue avant (14),
- un dispositif de direction (22) comprenant une barre de direction mécanique, laquelle est associée au dispositif formant roue avant (14) et laquelle relie le dispositif formant roue avant (14) et un volant (32),
- un dispositif de détection d'angle de direction (34), par l'intermédiaire duquel un angle de direction sur le dispositif formant roue avant (14) peut être détecté et lequel détecte une position angulaire du volant (32) ou de la barre de direction,
- un dispositif formant roues arrières (16) comprenant au moins une roue arrière gauche (38) et au moins une roue arrière droite (40),
- un dispositif d'application de liquide de nettoyage (66), par l'intermédiaire duquel un liquide de nettoyage peut être émis sur un sol (18), comprenant une zone d'application (68), laquelle est agencée entre le dispositif formant roue avant (14) et le dispositif formant roues arrières (16),
- un premier dispositif d'entraînement électromoteur (46), lequel est associé à au moins l'une des roues arrières gauches (38),
- un deuxième dispositif d'entraînement électromoteur (48), lequel est associé à au moins l'une des roues arrières droites (40), et
- un dispositif de commande (50), lequel est relié au dispositif de détection d'angle de direction (34), au premier dispositif d'entraînement électromoteur (46) et au deuxième dispositif d'entraînement électromoteur (48) à des fins de transmission de signaux, le premier dispositif d'entraînement électromoteur (46) et le deuxième dispositif d'entraînement électromoteur (48) pouvant être commandés chacun individuellement en fonction de signaux du dispositif de détection d'angle de direction (34) .

2. Machine de nettoyage de sols autopropulsée selon la revendication 1, **caractérisée en ce que** le dispositif de commande (50) comporte un dispositif différentiel électronique (72) pour au moins l'une des roues arrières gauches (38) et pour au moins l'une des roues arrières droites (40).

3. Machine de nettoyage de sols autopropulsée selon l'une quelconque des revendications précédentes, **caractérisée en ce que** le dispositif formant roue avant (14) comporte une ou plusieurs roues pivotantes (20).

4. Machine de nettoyage de sols autopropulsée selon l'une quelconque des revendications précédentes, **caractérisée en ce que** le dispositif de commande (50) comporte un dispositif de limitation de vitesse (76) selon lequel une vitesse maximale dépend de l'angle de direction.

5. Machine de nettoyage de sols autopropulsée selon l'une quelconque des revendications précédentes, **caractérisée en ce que** des paramètres de commande du dispositif de commande (50) pour le premier dispositif d'entraînement électromoteur (46) et le deuxième dispositif de commande électromoteur (48) incluent la vitesse de rotation et le sens de rotation.

6. Machine de nettoyage de sols autopropulsée selon l'une quelconque des revendications précédentes, **caractérisée en ce qu'**au dispositif formant roues arrières (16) est associé un dispositif de détection (58), lequel détecte des paramètres de roue et en particulier des paramètres de roue définis par un glissement, et **en ce que** le dispositif de détection (58) est relié au dispositif de commande (50) à des fins de transmission de signaux, et en particulier **en ce que** le dispositif de commande (50) comporte un dispositif de régulation anti-patinage (74).

7. Machine de nettoyage de sols autopropulsée selon l'une quelconque des revendications précédentes, **caractérisée par** une ou plusieurs buses (70) pour le liquide de nettoyage, lesquelles sont agencées entre le dispositif formant roue avant (14) et le dispositif formant roues arrières (16).

8. Machine de nettoyage de sols autopropulsée selon l'une quelconque des revendications précédentes, **caractérisée par** une application de liquide de nettoyage sur le sol (18) en marche avant derrière le dispositif formant roue avant (14) et devant le dispositif formant roues arrières (16).

9. Machine de nettoyage de sols autopropulsée selon l'une quelconque des revendications précédentes, **caractérisée par** un ou plusieurs éléments de frottement (62), lesquels sont agencés en particulier entre le dispositif formant roue avant (14) et le dispositif formant roues arrières (16).

10. Machine de nettoyage de sols autopropulsée selon l'une quelconque des revendications précédentes, **caractérisée en ce qu'**elle est réalisée sous la forme d'une machine de frottement et en particulier sous la forme d'une machine de frottement et d'aspiration et/ou **caractérisée par** un guidage de personnes.

11. Balayeuse autopropulsée, comprenant un dispositif formant roue avant (14), un dispositif de direction (22) comprenant une barre de direction mécanique, laquelle est associée au dispositif formant roue avant (14) et laquelle relie le dispositif formant roue avant (14) et un volant (32), un dispositif de détection d'angle de direction (34), par l'intermédiaire duquel un angle de direction sur le dispositif formant roue avant (14) peut être détecté et lequel détecte une position angulaire du volant (32) ou de la barre de direction, un dispositif formant roues arrières (16) comprenant au moins une roue arrière gauche (38) et au moins une roue arrière droite (40), un premier dispositif d'entraînement électromoteur (46), lequel est associé à au moins l'une des roues arrières gauches (38), un deuxième dispositif d'entraînement électromoteur (48), lequel est associé à au moins l'une des roues arrières droites (40), et un dispositif de commande (50), lequel est relié au dispositif de détection d'angle de direction (34), au premier dispositif d'entraînement électromoteur (46) et au deuxième dispositif d'entraînement électromoteur (48) à des fins de transmission de signaux, le premier dispositif d'entraînement électromoteur (46) et le deuxième dispositif d'entraînement électromoteur (48) pouvant être commandés chacun individuellement en fonction de signaux du dispositif de détection d'angle de direction (34).

12. Procédé permettant de faire fonctionner une machine de nettoyage de sols autopropulsée comprenant un dispositif formant roue avant dirigé, une barre de direction mécanique reliant le dispositif formant roue avant et un volant, et un dispositif formant roues arrières entraîné, un liquide de nettoyage étant appliqué sur un sol à nettoyer et une zone d'application se situant entre le dispositif formant roue avant et le dispositif formant roues arrières, **caractérisé en ce qu'**un premier dispositif d'entraînement, lequel est associé à une roue arrière gauche, et un deuxième dispositif d'entraînement, lequel est associé à une roue arrière droite, sont commandés individuellement en fonction d'un angle de direction sur le dispositif formant roue avant, l'angle de direction étant détecté sur le volant ou sur la barre de direction.

13. Procédé permettant de faire fonctionner une balayeuse autopropulsée comprenant un dispositif formant roue avant dirigé, une barre de direction mécanique reliant le dispositif formant roue avant et un volant, et un dispositif formant roues arrières entraîné, **caractérisé en ce qu'**un premier dispositif d'entraînement, lequel est associé à une roue arrière gauche, et un deuxième dispositif d'entraînement, lequel est associé à une roue arrière droite, sont commandés individuellement en fonction d'un angle de direction sur le dispositif formant roue avant, l'angle de direction étant détecté sur la roue de direction ou sur la barre de direction.

14. Procédé selon la revendication 12 ou 13, **caractérisé en ce que** le dispositif formant roues arrières est entraîné de façon électromotrice, un dispositif de différentiel électronique étant utilisé pour le premier dispositif d'entraînement et le deuxième dispositif d'entraînement.

15. Procédé selon l'une quelconque des revendications 12 à 14, **caractérisé en ce que** le premier dispositif d'entraînement et le deuxième dispositif d'entraînement sont commandés en ce qui concerne la vitesse de rotation et le sens de rotation, et en particulier **en ce qu'**une vitesse maximale est prédéfinie en fonction de l'angle de direction.
